# EUROPÄISCHE PATENTSCHRIFT

(11) **EP 3 590 859 B1**
(45) Veröffentlichungstag und Bekanntmachung des Hinweises auf die Patenterteilung: **05.05.2021**
(21) Anmeldenummer: 18181702.4
(22) Anmeldetag: 04.07.2018
(51) Int. Cl.: B65D 17/28

(54) **WIEDERVERSCHLIESSBARER DOSENDECKEL**
RECLOSABLE CAN LID
COUVERCLE DE BOÎTE REFERMABLE

(43) Veröffentlichungstag der Anmeldung: 08.01.2020
(73) Patentinhaber: Xolution GmbH, 81737 München (DE)
(72) Erfinder: Bratsch, Christian, 5020 Salzburg (AT)
(74) Vertreter: Grünecker Patent- und Rechtsanwälte PartG mbB

(56) Entgegenhaltungen:
- EP-A1- 2 409 925
- US-A- 4 605 141

## Beschreibung

### Gebiet der Erfindung

Die Erfindung betrifft einen Deckel für einen Behälter, insbesondere für eine Getränkedose, umfassend: einen Deckelspiegel mit einem Aufbrechbereich, der wenigstens teilweise von einer Sollbruchlinie umgeben ist, und mit einem Befestigungselement, das an dem Deckelspiegel angeordnet ist; und eine an dem Befestigungselement drehbar befestigte Hebellasche zum Aufbrechen des Aufbrechbereichs entlang der Sollbruchlinie in Richtung einer Unterseite des Deckelspiegels und damit einhergehendes Bereitstellen einer Entnahmeöffnung in dem Deckelspiegel.

### Stand der Technik

Aus dem Stand der Technik sind Deckel der eingangs genannten Art bekannt, die z.B. für Getränkedosen verwendet werden. Die Dose ist vor dem erstmaligen Öffnen von dem Deckel aus Blechmaterial (Aluminium) vollständig verschlossen. Zum Öffnen wird die Hebellasche vom Benutzer auf einer Seite angehoben, wodurch die gegenüberliegende Seite der Hebellasche auf den Aufbrechbereich drückt, welcher aufgrund der vorhandenen Sollbruchlinie (üblicherweise als Einprägung im Deckelmaterial vorgesehen) entlang dieser aufbricht und in das Doseninnere gedrückt wird. Dadurch wir eine Entnahmeöffnung (Ausgießöffnung, Trinköffnung) bereitgestellt. Nachteilig ist dabei, dass die Entnahmeöffnung nach einem erstmaligen Öffnen der Dose nicht wieder zu verschließen ist.

US 4 605 141 A offenbart eine wiederverschließbare Dosenöffnung, wobei ein Verschlusselement an der Oberseite des Deckelspiegels anlegbar ist. EP 2 409 925 A1 offenbart ein Verschlusselement, das an der Unterseite des Deckelspiegels anlegbar ist.

### Beschreibung der Erfindung

Aufgabe der Erfindung ist es, den genannten Nachteil zu überwinden.

Diese Aufgabe wird gelöst durch einen Deckel für einen Behälter gemäß Anspruch 1.

Der erfindungsgemäße Deckel für einen Behälter, insbesondere für eine Dose, umfasst: einen Deckelspiegel mit einem Aufbrechbereich, der wenigstens teilweise von einer Sollbruchlinie umgeben ist, und mit einem Befestigungselement, das an dem Deckelspiegel angeordnet ist; eine an dem Befestigungselement drehbar befestigte Hebellasche zum Aufbrechen des Aufbrechbereichs entlang der Sollbruchlinie in Richtung einer Unterseite des Deckelspiegels und damit einhergehendes Bereitstellen einer Entnahmeöffnung in dem Deckelspiegel; wobei die Hebellasche ein Verschlusselement zum dichten Verschließen der Entnahmeöffnung umfasst; wobei das Verschlusselement einen ersten Bereich aufweist, der an einer Oberseite des Deckelspiegels und die Entnahmeöffnung teilweise dichtend umschließend anlegbar ist; und wobei das Verschlusselement einen zweiten Bereich aufweist, der an einer Unterseite des Deckelspiegels und die Entnahmeöffnung teilweise dichtend umschließend anlegbar ist.

Erfindungsgemäß wird nach dem erstmaligen Öffnen des Behälters die Hebellasche um das Befestigungselement gedreht und der zweite Bereich des Verschlusselements in die Entnahmeöffnung geführt, so dass dieser von der Unterseite des Deckelspiegels die Entnahmeöffnung teilweise abdeckt und teilweise dichtend umschließt und der erste Bereich des Verschlusselements auf dem Deckelspiegel aufliegend die Entnahmeöffnung teilweise dichtend umschließend angeordnet ist, wodurch ein Verschließen (bzw. Wiederverschließen) der Entnahmeöffnung erfolgt. Ein erneutes Öffnen kann durch Drehen der Hebellasche in die entgegengesetzte Richtung erfolgen, wodurch der zweite Bereich wieder herausgezogen wird.

Der erfindungsgemäße Deckel kann dahingehend weitergebildet werden, dass an einem ersten Endbereich der Hebellasche ein Aufbrechelement zum Aufbrechen des Aufbrechbereichs angeordnet ist und das Verschlusselement an einem zweiten Endbereich der Hebellasche angeordnet ist. Dabei können der erste Endbereich und der zweite Endbereich in Bezug auf das Befestigungselement gegenüberliegend zueinander vorgesehen sein. Somit sind das Aufbrechelement und das abdichtende Verschlusselement voneinander beabstandet und ein eventuelles Verformen des Aufbrechelements beim erstmaligen Öffnen des Behälters beeinflusst nicht das Verschlusselement und dessen Dichtwirkung.

Die Hebellasche kann ein Blechmaterial, insbesondere ein Aluminium enthaltendes Blechmaterial, und ein Kunststoffmaterial umfassen. Das Blechmaterial kann beispielsweise zur Befestigung an dem Befestigungselement dienen. Das Aufbrechelement kann aus dem Blechmaterial ausgebildet sein, um eine gute Festigkeit für den Aufbrechvorgang zu gewährleisten. Alternativ kann das Aufbrechelement aus dem Kunststoffmaterial ausgebildet sein, vorzugsweise mit einem zur Unterseite hervorstehenden Drückbereich mit dem der Aufbrechbereich während des Aufbrechvorgangs lokal kontaktiert wird, um darauf einen Druck auszuüben. Das Verschlusselement kann aus dem Kunststoffmaterial gefertigt sein. Dabei kann im Herstellungsprozess mittels Spritzgießen eine Blechlasche zumindest teilweise von dem Kunststoffmaterial umschlossen werden.

Eine andere Weiterbildung besteht darin, dass der zweite Bereich des Verschlusselements weiterhin zum Verriegeln des Verschlusselements bei durch das Verschlusselement verschlossener Entnahmeöffnung vorgesehen ist. Durch das Einführen des zweiten Bereichs an der Unterseite des Deckelspiegels wird ein unbeabsichtigtes Öffnen des Verschlusselements beispielsweise durch einen Innendruck des Behälters verhindert.

Gemäß einer anderen Weiterbildung kann die Hebellasche eine Befestigungszunge zum Befestigen der Hebellasche an dem Befestigungselement umfassen. Im Zusammenhang mit dem Blechmaterial der Hebellasche kann die Befestigungszunge aus dem Blechmaterial ausgebildet sein.

Eine andere Weiterbildung besteht darin, dass die Entnahmeöffnung durch Drehung der Hebellasche um das Befestigungselement wieder verschlossen bzw. wieder geöffnet werden kann. Auf diese Weise kann durch Drehung um das Befestigungselement das Verschlusselement zur Abdeckung der Entnahmeöffnung positioniert werden, wobei der zweite Bereich in die Entnahmöffnung geführt wird, um von der Unterseite des Deckelspiegels teilweise um die Entnahmeöffnung herum anzuliegen, und wobei der erste Bereich an der Oberseite des Deckelspiegels teilweise um die Entnahmeöffnung herum anzuliegt, so dass der erste und der zweite Bereich gemeinsam die Entnahmeöffnung vollständig verschließen.

Gemäß einer anderen Weiterbildung kann also bei einer Drehung der Hebellasche zum Verschließen der Entnahmeöffnung der zweite Bereich des Verschlusselements durch die Entnahmeöffnung hindurch an die Unterseite des Deckelspiegels führbar sein.

Dabei kann das Verschlusselement einen Anschlag aufweisen, der beim Verschließen der Entnahmeöffnung mit einem Randbereich des Deckelspiegels an der Entnahmeöffnung wechselwirkt und dadurch die Drehung der Hebellasche beim Verschließen begrenzt.

Eine andere Weiterbildung besteht darin, dass das Verschlusselement einen Griffabschnitt aufweist, der durch einen Benutzer anhebbar ist, um vor einem erneuten Öffnen der verschlossenen Entnahmeöffnung einen Druckausgleich zwischen einem Innenraum eines Behälters und einem Außenraum zu bewirken. Damit ist es möglich, nach einem erstmaligen Öffnen des Behälters und einem nachfolgenden Verschließen bzw. Wiederverschließen der Entnahmeöffnung mit dem Verschlusselement und vor einem erneuten Öffnen der Entnahmeöffnung einen Druckabbau des Inneren des Behälters zu erzielen, um somit beispielsweise ein rasches Aufschäumen bzw. Herausspritzen eines kohlensäurehaltigen Getränks zu vermeiden.

Gemäß einer anderen Weiterbildung kann das Verschlusselement einen abgesenkten Bereich aufweist, um einen Eingriff durch einen Benutzer bereitzustellen. Damit kann die Hebellasche auf einfache Weise ergriffen und gedreht werden.

Eine andere Weiterbildung besteht darin, dass das Material des ersten und zweiten Bereichs des Verschlusselements hinreichend nachgiebig ist, um die Entnahmeöffnung dichtend zu verschließen, wobei im Zusammenhang mit einem Kunststoffmaterial des Verschlusselements dieses Kunststoffmaterial hinreichend nachgiebig ist. Somit kann die Entnahmeöffnung dicht verschlossen werden, ohne dass weiteres Dichtungsmaterial erforderlich ist.

Gemäß einer anderen Weiterbildung kann durch den ersten Bereich des Verschlusselements, der bei verschlossener Entnahmeöffnung an der Oberseite des Deckelspiegels anliegt, und dem zweiten Bereich des Verschlusselements, der bei verschlossener Entnahmeöffnung an der Unterseite des Deckelspiegels anliegt, eine erste und eine zweite Übergangsstelle von der Oberseite zur Unterseite definiert werden; wobei die erste und die zweite Übergangsstelle eine Linie quer über die Entnahmeöffnung definieren, und wobei vorzugsweise eine Fläche des zweiten Bereichs größer ist als eine Fläche des ersten Bereichs. Die Linie teilt das Verschlusselement in einen ersten und einen zweiten Abschnitt. Auf diese Weise ist bei einem auftretenden Innendruck, beispielsweise im Falle eines kohlensäurehaltigen Getränks, gewährleistet, dass der Druck auf den zweiten Abschnitt des Verschlusselements mit dem zweiten Bereich größer ist als der Druck auf einen ersten Abschnitt des Verschlusselements mit dem ersten Bereich, so dass eine Aufdrücken des Verschlusselements durch teilweise Drehung um die Linie als Drehachse vermieden wird.

Eine andere Weiterbildung besteht darin, dass der erste Bereich ein Verriegelungselement zum Verriegeln des Verschlusselements bei durch das Verschlusselement verschlossener Entnahmeöffnung umfasst, insbesondere wobei das Verriegelungselement verschiebbar oder verdrehbar vorgesehen ist und das Verriegelungselement ein Betätigungsteil zum Betätigen durch einen Benutzer und ein mit dem Betätigungsteil gekoppeltes Riegelteil zum Verriegeln des Verschlusselements durch mechanische Wechselwirkung des Riegelteils mit der Unterseite des Deckelspiegels umfasst. Das Verriegelungselement kann durch einen Spritzgussvorgang (Montagespritzguss) formschlüssig mit dem Verschlusselement (und dennoch in dem Verschlusselement beweglich, insbesondere darin drehbar) ausgebildet werden.

Das Verriegelungselement kann verschiebbar oder verdrehbar vorgesehen sein, und das Verriegelungselement kann ein Betätigungsteil zum Betätigen durch einen Benutzer und ein mit dem Betätigungsteil gekoppeltes Riegelteil zum Verriegeln des Verschlusselements durch mechanische Wechselwirkung des Riegelteils mit der Unterseite des Deckelspiegels umfassen.

Dabei kann das Verriegelungselement um eine zumindest teilweise parallel zum Deckelspiegel verlaufende Achse drehbar sein, wodurch der Riegelteil in mechanischen Kontakt mit der Unterseite des Deckelspiegels klappbar ist bzw. den mechanischen Kontakt lösend wegklappbar ist; oder das Verriegelungselement kann um eine zumindest teilweise senkrecht zum Deckelspiegel verlaufende Achse drehbar sein, wodurch der Riegelteil in mechanischen Kontakt mit der Unterseite des Deckelspiegels drehbar ist bzw. den mechanische Kontakt lösend wegdrehbar ist.

Weiterhin kann der Betätigungsteil des Verriegelungselements an einer Oberseite des Verschlusselements angeordnet sein und der Riegelteil an einer Unterseite des Verschlusselements angeordnet sein. Der Betätigungsteil des Verriegelungselements ist dann für einen Benutzer von der Oberseite her leicht zugänglich.

Gemäß einer anderen Weiterbildung kann das Verriegelungselement eine Ventilierungsöffnung aufweisen.

Dabei kann die Ventilierungsöffnung während eines mit dem Verriegelungselement durchführbaren Verriegelungsvorgangs verschließbar sein und während eines mit dem Verriegelungselement durchführbaren Entriegelungsvorgangs freigebbar sein. Auf diese Weise kann während des Entriegelungsvorgangs ein Druckausgleich zwischen dem Inneren und dem Äußeren des Behälters erfolgen.

Die Ventilierungsöffnung kann in dem Riegelteil des Verriegelungselements vorgesehen sein. Insbesondere kann somit durch den mechanischen Kontakt zwischen dem Riegelteil und der Unterseite des Deckelspiegels (Innenseite des Deckelspiegels des Behälters) ein dichtendes Verschließen der Ventilierungsöffnung im verriegelten Zustand des Verschlusselements erfolgen.

Eine andere Weiterbildung besteht darin, dass das Verschlusselement eine elastische Dichtung zum wenigstens teilweisen Abdichten der Entnahmeöffnung umfasst, insbesondere wobei die Dichtung bei verschlossener Entnahmeöffnung nur teilweise um die Entnahmeöffnung verläuft.

Die elastische Dichtung kann (am ersten Bereich angeordnet) an der Oberseite des Deckelspiegels die Entnahmeöffnung teilweise dichtend umschließend anlegbar sein und/oder (am zweiten Bereich angeordnet) an der Unterseite des Deckelspiegels die Entnahmeöffnung teilweise dichtend umschließend anlegbar sein. Im Zusammenhang mit dem genannten Kunststoffmaterial kann die Dichtung an oder teilweise in dem Kunststoffmaterial angeordnet sein. Durch eine elastische Dichtung wird die Dichtwirkung verbessert. Diese kann auf einfache Weise an oder in dem Kunststoffmaterial angeordnet werden, beispielsweise durch Verkleben, Verschweißen oder Einlegen / Einpressen auf die Unterseite des Verschlusselements und/oder eine dafür vorgesehene Vertiefung.

Eine andere Weiterbildung besteht darin, dass an der Unterseite des Verschlusselements eine das Befestigungselement umschließende Dichtung vorgesehen ist. In Verbindung mit einem Kunststoffmaterial der Hebellasche kann die Dichtung an dem Kunststoffmaterial der Hebellasche vorgesehen sein und/oder einstückig mit dem Kunststoffmaterial der Hebellasche ausgebildet sein. Die Dichtung kann an dem Kunststoffmaterial der Hebellasche vorgesehen sein und/oder einstückig damit ausgebildet sein. Diese Dichtung dient dem Fernhalten von Verkeimungen von der Unterseite der Hebellasche im Bereich des Befestigungselements (z.B. in Form eines Niets).

Die Erfindung stellt weiterhin einen Behälter, insbesondere eine Dose, bereit, wobei der Behälter einen Grundkörper und einen erfindungsgemäßen Deckel oder einen Deckel gemäß einer der genannten Weiterbildungen umfasst.

Die genannten Weiterbildungen können einzeln eingesetzt oder wie beansprucht geeignet miteinander kombiniert werden.

Weitere Merkmale und beispielhafte Ausführungsformen sowie Vorteile der vorliegenden Erfindung werden nachfolgend anhand der Zeichnungen näher erläutert. Es versteht sich, dass die Ausführungsformen nicht den Bereich der vorliegenden Erfindung erschöpfen. Es versteht sich weiterhin, dass einige oder sämtliche der im Weiteren beschriebenen Merkmale auch auf andere Weise miteinander kombiniert werden können.

### Zeichnungen

- Fig. 1: zeigt eine erste Ausführungsform eines erfindungsgemäßen Deckels.

### Ausführungsformen

In den Zeichnungen bezeichnen gleiche Bezugszeichen gleiche oder vergleichbare Elemente.

In Figur 1 A, B, C, D, E, F ist schematisch eine erste Ausführungsform eines erfindungsgemäßen Deckels 100 für eine Getränkedose dargestellt.

Der erfindungsgemäße Deckel 100 umfasst in dieser ersten Ausführungsform einen Deckelspiegel 10 aus einem Aluminiumblech mit einem Aufbrechbereich 11. Der Aufbrechbereich 11 ist teilweise von einer Sollbruchlinie 12 umgeben. Weiterhin ist an dem Deckelspiegel 10 ein Befestigungselement 20 (Niet 20) angeordnet und eine an dem Befestigungselement 20 drehbar befestigte Hebellasche 30 zum Aufbrechen des Aufbrechbereichs 11 entlang der Sollbruchlinie 12 in Richtung einer Unterseite 10b des Deckelspiegels 10. Dadurch wird eine Entnahmeöffnung 15 in dem Deckelspiegel 10 bereitgestellt. Die Hebellasche umfasst ein Verschlusselement 40 zum dichten Verschließen der Entnahmeöffnung, wobei das Verschlusselement 40 einen ersten Bereich 41 aufweist, der an einer Oberseite 10a des Deckelspiegels 10 und die Entnahmeöffnung 15 teilweise dichtend umschließend anlegbar ist; und wobei das Verschlusselement 40 einen zweiten Bereich 42 aufweist, der an einer Unterseite des Deckelspiegels 10 und die Entnahmeöffnung 15 teilweise dichtend umschließend anlegbar ist.

An einem ersten Endbereich der Hebellasche 30 ist ein Aufbrechelement 31 zum Aufbrechen des Aufbrechbereichs 11 angeordnet, und das Verschlusselement 40 ist an einem zweiten Endbereich 32 der Hebellasche 30 angeordnet. Der erste Endbereich 31 und der zweite Endbereich 32 sind in Bezug auf das Befestigungselement 20 gegenüberliegend zueinander vorgesehen.

Nach dem erstmaligen Öffnen des Behälters wird die Hebellasche 30 um das Befestigungselement 20 gedreht und der zweite Bereich 42 des Verschlusselements 40 wird in die Entnahmeöffnung 15 geführt, so dass dieser von der Unterseite des Deckelspiegels 10 die Entnahmeöffnung 15 teilweise abdeckt und teilweise dichtend umschließt und der erste Bereich 41 des Verschlusselements 40 auf dem Deckelspiegel 10 aufliegend die Entnahmeöffnung 15 teilweise dichtend umschließend angeordnet ist, wodurch ein Verschließen (bzw. Wiederverschließen) der Entnahmeöffnung 15 erfolgt. Ein erneutes Öffnen kann durch Drehen der Hebellasche 30 in die entgegengesetzte Richtung erfolgen, wodurch der zweite Bereich 42 des Verschlusselements 40 wieder aus der Entnahmeöffnung 15 herausgezogen wird.

Die Hebellasche 30 umfasst ein Blechmaterial, beispielsweise ein Aluminium enthaltendes Blechmaterial, und ein Kunststoffmaterial. Das Blechmaterial dient zur Befestigung der Hebellasche 30 an dem Befestigungselement 20. Die Hebellasche umfasst dazu eine Befestigungszunge 60 zum Befestigen der Hebellasche 30 an dem Befestigungselement 20. Die Befestigungszunge 60 ist aus dem genannten Blechmaterial ausgebildet. Das Aufbrechelement 31 ist aus dem Kunststoffmaterial ausgebildet, wobei ein zur Unterseite hervorstehenden Drückbereich während des Aufbrechvorgangs auf den Aufbrechbereich 11 Druck ausübt und diesen aufbricht. Das Verschlusselement 40 ist ebenfalls aus dem Kunststoffmaterial gefertigt sein. Im Herstellungsprozess wird mittels Spritzgießen eine Blechlasche zumindest teilweise von dem Kunststoffmaterial umschlossen.

Das Verschlusselement 40 weist einen Anschlag 45 auf, der beim Verschließen der Entnahmeöffnung 15 mit einem Randbereich des Deckelspiegels 10 an der Entnahmeöffnung 15 wechselwirkt und dadurch die Drehung der Hebellasche 30 beim Verschließen begrenzt.

Weiterhin umfasst das Verschlusselement 40 einen Griffabschnitt 47, der durch einen Benutzer anhebbar ist, um vor einem erneuten Öffnen der verschlossenen Entnahmeöffnung 15 einen Druckausgleich zwischen einem Innenraum eines Behälters und einem Außenraum zu bewirken. Damit ist es möglich, nach einem erstmaligen Öffnen des Behälters und einem nachfolgenden Verschließen bzw. Wiederverschließen der Entnahmeöffnung 15 mit dem Verschlusselement 40 und vor einem erneuten Öffnen der Entnahmeöffnung 15 einen Druckabbau des Inneren des Behälters zu erzielen, um somit beispielsweise ein rasches Aufschäumen bzw. Herausspritzen eines kohlensäurehaltigen Getränks zu vermeiden.

Das Verschlusselement 40 kann einen abgesenkten Bereich 46 aufweisen, um einen Eingriff durch einen Benutzer bereitzustellen. Damit kann die Hebellasche 30 auf einfache Weise ergriffen und gedreht werden.

Das Kunststoffmaterial des ersten und zweiten Bereichs 41, 42 des Verschlusselements 40 ist hinreichend nachgiebig (bzw. elastisch), um die Entnahmeöffnung 15 dichtend zu verschließen. Somit kann die Entnahmeöffnung 15 dicht verschlossen werden, ohne dass weiteres Dichtungsmaterial erforderlich ist.

Fig. 1F zeigt eine Unterseite 10 des Deckelspiegels 10, wobei das Verschlusselement 40 die Entnahmeöffnung 15 verschließt. Durch den ersten Bereich 41 des Verschlusselements, der bei verschlossener Entnahmeöffnung an der Oberseite 10a des Deckelspiegels 10 anliegt, und den zweiten Bereich 42 des Verschlusselements, der bei verschlossener Entnahmeöffnung an der Unterseite des Deckelspiegels anliegt, wird eine erste und eine zweite Übergangsstelle 43a, 43b von der Oberseite 10a zur Unterseite 10b definiert; wobei die erste und die zweite Übergangsstelle 43a, 43b eine Linie 43 quer über die Entnahmeöffnung 15 definieren. Die Linie 43 teilt das Verschlusselement 40 in einen ersten und einen zweiten Abschnitt 40a, 40b, die mit einem Druck von der Unterseite her beaufschlagt werden. Dabei ist vorzugsweise eine Fläche des zweiten Abschnitts 40b größer ist als eine Fläche des ersten Abschnitts 40a. Auf diese Weise ist bei einem auftretenden Innendruck, beispielsweise im Falle eines kohlensäurehaltigen Getränks, gewährleistet, dass der Druck auf den zweiten Abschnitt 40b des Verschlusselements 40 mit dem zweiten Bereich 42 größer ist als der Druck auf den ersten Abschnitt 40a des Verschlusselements 40 mit dem ersten Bereich 41, so dass ein Aufdrücken des Verschlusselements 40 durch teilweise Drehung um die Linie 43 als Drehachse vermieden wird.

## Patentansprüche

1. Deckel (100) für einen Behälter, insbesondere für eine Getränkedose, umfassend:
einen Deckelspiegel (10) mit einem Aufbrechbereich (11), der wenigstens teilweise von einer Sollbruchlinie (12) umgeben ist, und mit einem Befestigungselement (20), das an dem Deckelspiegel angeordnet ist;
eine an dem Befestigungselement (20) drehbar befestigte Hebellasche (30) zum Aufbrechen des Aufbrechbereichs (11) entlang der Sollbruchlinie (12) in Richtung einer Unterseite (10b) des Deckelspiegels (10) und damit einhergehendes Bereitstellen einer Entnahmeöffnung (15) in dem Deckelspiegel (10);
wobei die Hebellasche (30) ein Verschlusselement (40) zum dichten Verschließen der Entnahmeöffnung (15) umfasst; und
wobei das Verschlusselement (40) einen ersten Bereich (41) aufweist, der an einer Oberseite (10a) des Deckelspiegels (10) und die Entnahmeöffnung (15) teilweise dichtend umschließend anlegbar ist;
**dadurch gekennzeichnet, dass**
das Verschlusselement (40) einen zweiten Bereich (42) aufweist, der an einer Unterseite (10b) des Deckelspiegels (10) und die Entnahmeöffnung (15) teilweise dichtend umschließend anlegbar ist.

2. Deckel nach Anspruch 1, wobei an einem ersten Endbereich (31) der Hebellasche (30) ein Aufbrechelement (31) zum Aufbrechen des Aufbrechbereichs (11) angeordnet ist und das Verschlusselement (40) an einem zweiten Endbereich (32) der Hebellasche (30) angeordnet ist, und wobei vorzugsweise der erste Endbereich (31) und der zweite Endbereich (32) in Bezug auf das Befestigungselement (20) gegenüberliegend zueinander vorgesehen sind.

3. Deckel nach Anspruch 1 oder 2, wobei die Hebellasche (30) ein Blechmaterial, insbesondere ein Aluminium enthaltendes Blechmaterial, und ein Kunststoffmaterial umfasst.

4. Deckel nach einem der Ansprüche 1 bis 3, wobei der zweite Bereich (42) des Verschlusselements (40) weiterhin zum Verriegeln des Verschlusselements (40) bei durch das Verschlusselement (40) verschlossener Entnahmeöffnung (15) vorgesehen ist.

5. Deckel nach einem der Ansprüche 1 bis 4, wobei die Hebellasche (30) eine Befestigungszunge (60) zum Befestigen der Hebellasche (30) an dem Befestigungselement (20) umfasst, wobei in Kombination mit Anspruch 3 die Befestigungszunge (60) vorzugsweise aus dem Blechmaterial ausgebildet ist.

6. Deckel nach einem der Ansprüche 1 bis 5, wobei die Entnahmeöffnung (15) durch Drehung der Hebellasche (30) um das Befestigungselement (20) wieder verschlossen bzw. wieder geöffnet werden kann.

7. Deckel nach einem der Ansprüche 1 bis 6, wobei bei einer Drehung der Hebellasche (30) zum Verschließen der Entnahmeöffnung (15) der zweite Bereich (42) des Verschlusselements (40) durch die Entnahmeöffnung (15) hindurch an die Unterseite (10b) des Deckelspiegels (10) führbar ist.

8. Deckel nach Anspruch 7, wobei das Verschlusselement (40) einen Anschlag (45) aufweist, der beim Verschließen der Entnahmeöffnung (15) mit einem Randbereich des Deckelspiegels (10) an der Entnahmeöffnung (15) wechselwirkt und dadurch die Drehung der Hebellasche (30) beim Verschließen begrenzt.

9. Deckel nach einem der Ansprüche 1 bis 8, wobei das Verschlusselement (40) einen Griffabschnitt (47) aufweist, der durch einen Benutzer anhebbar ist, um vor einem Öffnen der verschlossenen Entnahmeöffnung (15) einen Druckausgleich zwischen einem Innenraum eines Behälters und einem Außenraum zu bewirken.

10. Deckel nach einem der Ansprüche 1 bis 9, wobei das Verschlusselement (40) einen abgesenkten Bereich (46) aufweist, um einen Eingriff durch einen Benutzer bereitzustellen.

11. Deckel nach einem der Ansprüche 1 bis 10, wobei das Material des ersten und zweiten Bereichs (41, 42) des Verschlusselements (40) hinreichend nachgiebig ist, um die Entnahmeöffnung (15) dichtend zu verschließen, insbesondere in Kombination mit Anspruch 3 das Kunststoffmaterial hinreichend nachgiebig ist.

12. Deckel nach einem der Ansprüche 1 bis 11, wobei durch den ersten Bereich (41) des Verschlusselements (40), der bei verschlossener Entnahmeöffnung (15) an der Oberseite (10a) des Deckelspiegels (10) anliegt, und den zweiten Bereich (42) des Verschlusselements (40), der bei verschlossener Entnahmeöffnung (15) an der Unterseite (10b) des Deckelspiegels (10) anliegt, eine erste und eine zweite Übergangsstelle (43a, 43b) von der Oberseite (10a) zur Unterseite (10b) definiert werden; wobei die erste und die zweite Übergangsstelle (43a, 43b) eine Linie (43) quer über die Entnahmeöffnung (15) definieren, und wobei eine Fläche eines zweiten von der Unterseite mit Druck beaufschlagbaren Abschnitts (40b) des Verschlusselements (40) mit dem zweiten Bereich (42) größer ist als eine Fläche eines ersten von der Unterseite mit Druck beaufschlagbaren Abschnitts (40a) des Verschlusselements (40) mit dem ersten Bereich (41), und wobei die Linie (43) das Verschlusselement (40) in den ersten und den zweiten Abschnitt (40a, 40b) teilt.

13. Deckel nach einem der Ansprüche 1 bis 12, wobei der erste Bereich (41) ein Verriegelungselement zum Verriegeln des Verschlusselements (40) bei durch das Verschlusselement (40) verschlossener Entnahmeöffnung (15) umfasst, insbesondere wobei das Verriegelungselement verschiebbar oder verdrehbar vorgesehen ist und das Verriegelungselement ein Betätigungsteil zum Betätigen durch einen Benutzer und ein mit dem Betätigungsteil gekoppeltes Riegelteil zum Verriegeln des Verschlusselements durch mechanische Wechselwirkung des Riegelteils mit der Unterseite (10b) des Deckelspiegels (10) umfasst.

14. Deckel nach einem der Ansprüche 1 bis 13, wobei das Verschlusselement (40) eine elastische Dichtung zum wenigstens teilweisen Abdichten der Entnahmeöffnung (15) umfasst, insbesondere wobei die Dichtung bei verschlossener Entnahmeöffnung (15) nur teilweise um die Entnahmeöffnung (15) verläuft.

15. Behälter, insbesondere eine Dose, umfassend:
einen Grundkörper; und
einen Deckel (100) nach einem der Ansprüche 1 bis 14.

## Claims

1. Lid (100) for a container, in particular for a beverage can, comprising:
a lid panel (10) having a break-open region (11) which is at least partially surrounded by a predetermined breaking line (12), and having a fastening element (20) which is arranged on the lid panel;
a lever tab (30) rotatably attached to the fastening element (20) for breaking open the break-open region (11) along the predetermined breaking line (12) in the direction of an underside (10b) of the lid panel (10) and thus providing a removal opening (15) in the lid panel (10);
wherein the lever tab (30) comprises a closure element (40) for sealingly closing the removal opening (15); and
wherein the closure element (40) comprises a first portion (41) which can be applied to an upper side (10a) of the lid panel (10) and partially sealingly enclosing the removal opening (15);
**characterized in that**
the closure element (40) comprises a second portion (42) which can be applied to an underside (10b) of the lid panel (10) and partially sealingly enclosing the removal opening (15).

2. Lid according to claim 1, wherein a break-up element (31) for breaking up the break-up region (11) is arranged at a first end portion (31) of the lever tab (30) and the closure element (40) is arranged at a second end portion (32) of the lever tab (30), and wherein preferably the first end portion (31) and the second end portion (32) are provided opposite to each other with respect to the fastening element (20).

3. Lid according to claim 1 or 2, wherein the lever tab (30) comprises a sheet material, in particular a sheet material containing aluminum, and a plastic material.

4. Lid according to one of claims 1 to 3, wherein the second portion (42) of the closure element (40) is further provided for locking the closure element (40) when the removal opening (15) is closed by the closure element (40).

5. Lid according to one of claims 1 to 4, wherein the lever tab (30) comprises a fastening tongue (60) for fastening the lever tab (30) to the fastening element (20), wherein in combination with claim 3 the fastening tongue (60) is preferably formed from the sheet material.

6. Lid according to one of claims 1 to 5, wherein the removal opening (15) can be closed again or opened again by rotating the lever tab (30) about the fastening element (20).

7. Lid according to one of claims 1 to 6, wherein, when the lever tab (30) is rotated to close the removal opening (15), the second portion (42) of the closure element (40) can be guided through the removal opening (15) to the underside (10b) of the lid panel (10).

8. Lid according to claim 7, wherein the closure element (40) has an abutment (45) which interacts with an edge region of the lid panel (10) at the removal opening (15) during closure of the removal opening (15) and thereby limits the rotation of the lever tab (30) during closure.

9. Lid according to one of claims 1 to 8, wherein the closure element (40) comprises a handle portion (47) which is liftable by a user to effect pressure equalization between an interior space of a container and an exterior space prior to opening the closed removal opening (15).

10. Lid according to one of claims 1 to 9, wherein the closure element (40) has a lowered portion (46) to provide engagement by a user.

11. Lid according to one of claims 1 to 10, wherein the material of the first and second portions (41, 42) of the closure element (40) is sufficiently flexible to sealingly close the removal opening (15), in particular in combination with claim 3 the plastic material is sufficiently flexible.

12. Lid according to one of claims 1 to 11, wherein first and second transition points (43a, 43b) from the upper side (10a) to the underside (10b) are defined by the first portion (41) of the closure element (40) abutting the upper side (10a) of the lid panel (10) when the removal opening (15) is closed, and the second portion (42) of the closure element (40) abutting the underside (10b) of the lid panel (10) when the removal opening (15) is closed; wherein the first and second transition points (43a, 43b) define a line (43) across the removal opening (15), and wherein an area of a second section (40b) of the closure element (40) pressurizable from the underside having the second portion (42) is greater than an area of a first section (40a) of the closure element (40) pressurizable from the underside having the first portion (41), and wherein the line (43) divides the closure element (40) in the first and second sections (40a, 40b).

13. Lid according to one of claims 1 to 12, wherein the first portion (41) comprises a locking element for locking the closure element (40) when the removal opening (15) is closed by the closure element (40), in particular wherein the locking element is provided displaceably or rotatably and the locking element comprises an actuating part for actuation by a user and a latch part coupled to the actuating part for locking the closure element by mechanical interaction of the latch part with the underside (10b) of the lid panel (10).

14. Lid according to one of claims 1 to 13, wherein the closure element (40) comprises a resilient seal for at least partially sealing the removal opening (15), in particular wherein the seal extends only partially around the removal opening (15) when the removal opening (15) is closed.

15. Container, in particular a can, comprising:
a base body; and
a lid (100) according to one of claims 1 to 14.

## Revendications

1. Couvercle (100) pour un récipient, en particulier pour une canette, comprenant :
un plateau de couvercle (10) avec une zone de rupture (11) entourée au moins partiellement par une ligne de rupture (12), et avec un élément de fixation (20) agencé sur le plateau de couvercle ;
une patte de levier (30) fixée de manière rotative à l'élément de fixation (20) pour rompre la zone de rupture (11) le long de la ligne de rupture (12) en direction d'un côté inférieur (10b) du plateau de couvercle (10), et procurant ainsi une ouverture de prélèvement (15) dans le plateau de couvercle (10) ;
dans lequel la patte de levier (30) comporte un élément de fermeture (40) pour fermer l'ouverture de prélèvement (15) de façon étanche ; et
dans lequel l'élément de fermeture (40) comporte une première zone (41), qui peut être appliquée sur un côté supérieur (10a) du plateau de couvercle (10) en entourant partiellement l'ouverture de prélèvement (15) de manière étanche ;
**caractérisé en ce que**
l'élément de fermeture (40) comporte une deuxième zone (42), qui peut être appliquée sur un côté inférieur (10b) du plateau de couvercle (10) en entourant partiellement l'ouverture de prélèvement (15) de manière étanche.

2. Couvercle selon la revendication 1, dans lequel un élément de rupture (31) pour rompre la zone de rupture (11) est agencé sur une première zone d'extrémité (31) de la patte de levier (30) et l'élément de fermeture (40) est agencé sur une deuxième zone d'extrémité (32) de la patte de levier (30), et dans lequel la première zone d'extrémité (31) et la deuxième zone d'extrémité (32) sont préférablement pourvues en face l'une de l'autre par rapport à l'élément de fixation (20).

3. Couvercle selon la revendication 1 ou 2, dans lequel la patte de levier (30) comporte une tôle, en particulier une tôle contenant de l'aluminium, et un plastique.

4. Couvercle selon l'une des revendications 1 à 3, dans lequel la deuxième zone (42) de l'élément de fermeture (40) est en outre pourvue pour verrouiller l'élément de fermeture (40) via l'ouverture de prélèvement (15) fermée par l'élément de fermeture (40).

5. Couvercle selon l'une des revendications 1 à 4, dans lequel la patte de levier (30) comporte une languette de fixation (60) pour fixer la patte de levier (30) à l'élément de fixation (20), dans lequel, en combinaison avec la revendication 3, la languette de fixation (60) est préférablement constituée par une tôle.

6. Couvercle selon l'une des revendications 1 à 5, dans lequel l'ouverture de prélèvement (15) peut être refermée et rouverte par une rotation de la patte de levier (30) autour de l'élément de fixation (20).

7. Couvercle selon l'une des revendications 1 à 6, dans lequel la deuxième zone (42) de l'élément de fermeture (40) peut être poussée à travers l'ouverture de prélèvement (15) sur le côté inférieur (10b) du plateau de couvercle (10) par une rotation de la patte de levier (30) pour fermer l'ouverture de prélèvement (15).

8. Couvercle selon la revendication 7, dans lequel l'élément de fermeture (40) comporte une butée (45) qui interagit avec une zone de bord du plateau de couvercle (10) sur l'ouverture de prélèvement (15) lors de la fermeture de l'ouverture de prélèvement (15), et limite ainsi la rotation de la patte de levier (30) lors de la fermeture.

9. Couvercle selon l'une des revendications 1 à 8, dans lequel l'élément de fermeture (40) comporte une section de préhension (47) qui peut être relevée par un utilisateur, de manière à réaliser une égalisation de pression entre un espace interne du récipient et un espace externe avant une ouverture de l'ouverture de prélèvement fermée (15).

10. Couvercle selon l'une des revendications 1 à 9, dans lequel l'élément de fermeture (40) comporte une zone renfoncée (46) pour permettre un actionnement par un utilisateur.

11. Couvercle selon l'une des revendications 1 à 10, dans lequel le matériau des première et deuxième zones (41, 42) de l'élément de fermeture (40) est suffisamment flexible pour fermer l'ouverture de prélèvement (15) de manière étanche, en particulier, en combinaison avec la revendication 3, dans lequel le plastique est suffisamment flexible.

12. Couvercle selon l'une des revendications 1 à 11, dans lequel, via la première zone (41) de l'élément de fermeture (40), qui est en contact avec le côté supérieur (10a) du plateau de couvercle (10) lorsque l'ouverture de prélèvement (15) est fermée, et via la deuxième zone (42) de l'élément de fermeture (40), qui est en contact avec le côté inférieur (10b) du plateau de couvercle (10) lorsque l'ouverture de prélèvement (15) est fermée, un premier point de transition et un deuxième point de transition (43a, 43b) du côté supérieur (10a) au côté inférieur (10b) sont définis ; dans lequel les premier et deuxième points de transition (43a, 43b) définissent une ligne (43) sur toute l'ouverture de prélèvement (15), et dans lequel une surface d'une deuxième section (40b) de l'élément de fermeture (40) qui peut recevoir une pression sur le côté inférieur avec la deuxième zone (42) est supérieure à une surface d'une première section (40a) de l'élément de fermeture (40) qui peut recevoir une pression sur le côté inférieur avec la première zone (41), et dans lequel la ligne (43) divise l'élément de fermeture (40) en une première section et une deuxième section (40a, 40b).

13. Couvercle selon l'une des revendications 1 à 12, dans lequel la première zone (41) comporte un élément de verrouillage pour verrouiller l'élément de fermeture (40) via l'ouverture de prélèvement (15) fermée par l'élément de fermeture (40), en particulier dans lequel l'élément de verrouillage est pourvu de manière coulissante ou pivotante et l'élément de verrouillage comporte un élément d'actionnement à actionner par un utilisateur et un élément de verrou couplé à l'élément d'actionnement pour verrouiller l'élément de fermeture par une interaction mécanique de l'élément de verrou avec le côté inférieur (10b) du plateau de couvercle (10).

14. Couvercle selon l'une des revendications 1 à 13, dans lequel l'élément de fermeture (40) comporte un joint d'étanchéité élastique pour assurer une étanchéité au moins partielle de l'ouverture de prélèvement (15), en particulier dans lequel le joint d'étanchéité n'entoure que partiellement l'ouverture de prélèvement (15) lorsque l'ouverture de prélèvement (15) est fermée.

15. Récipient, en particulier une boîte, comprenant :
un corps principal ; et
un couvercle (100) selon l'une des revendications 1 à 14.
